# EUROPÄISCHE PATENTSCHRIFT

(11) **EP 0 325 747 B1**
(45) Veröffentlichungstag und Bekanntmachung des Hinweises auf die Patenterteilung: **15.03.1995**
(21) Anmeldenummer: 88120546.2
(22) Anmeldetag: 08.12.1988
(51) Int. Cl.: H01H 3/46, H01H 31/02

(54) **Vorrichtung zur mechanischen Verbindung der Schaltmesser eines Mittelspannungsschalters mit einem Schaltantrieb**
Device for mechanic connection of the switch blades of a medium voltage switch with a switch drive
Dispositif de liaison mécanique entre les couteaux et l'entraînement d'un interrupteur moyenne tension

(30) Priorität: 27.01.1988 DE 3802370
(43) Veröffentlichungstag der Anmeldung: 02.08.1989
(73) Patentinhaber: Gec Alsthom T & D GmbH, 70772 Filderstadt (DE)
(72) Erfinder: Perle, Josef, D-7440 Nürtingen 10 (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 2 510 382
- DE-U- 7 907 916
- FR-A- 1 502 540
- FR-A- 2 319 188
- FR-A- 2 494 491
- US-A- 4 126 773

## Beschreibung

Die Erfindung betrifft eine Vorrichtung zur mechanischen Verbindung der den einzelnen Polen zugeordneten Schaltmesser eines Mittelspannungsschalters nach dem Oberbegriff des Anspruchs 1.

Bei bekannten Vorrichtungen dieser Art wirkt der Schalterantrieb entweder über einen Hebel unmittelbar auf die rahmenseitige Welle oder auf einen mit dieser rahmenseitigen Welle verbundenen Schwenkhebel, aber in beiden Fällen ist es erforderlich, daß die einzelnen Schwenkhebel fest mit der gemeinsamen Welle verbunden sind, um ein einwandfreies und sicheres Verschwenken der Schaltmesser zu gewährleisten.

So ist aus der US-A-4 126 773 eine Polyphasen-Unterbrechungsschaltvorrichtung bekannt, bei der jeder einzelne Schwenkhebel fest mit der gemeinsamen Mehrkantwelle verbunden ist. Die Mehrkantwelle ist dabei in Lagern drehbar gelagert, die an einem die gesamte Vorrichtung tragenden Halterahmen angebracht sind. Eine Drehung der Mehrkantwelle und damit der Schaltvorgang selbst wird über einen fest mit der Mehrkantwelle verbundenen Betätigungshebel und einer Betätigungsstange bewirkt, die über gelenkige Verbindungen miteinander verbunden sind.

Aufgabe der Erfindung ist es, sowohl die bisher gegebene Abhängigkeit der Funktionsweise von den Reibungsverhältnissen zu beseitigen als auch eine zusätzlich kostensparende Vereinfachung zu erzielen.

Gelöst wird diese Aufgabe durch die kennzeichnenden Merkmale des Anspruchs 1.

Durch diese vorteilhafte Ausgestaltung der Erfindung ist eine Lagerung der gemeinsamen Mehrkantwelle nicht weiter notwendig. Dadurch wird der Aufbau der Vorrichtung nicht nur insgesamt einfacher, sondern durch die Ermöglichung des Einsatzes kleiner rostfreier Bolzen, die nur einer vernachlässigbaren Vereisungsgefahr unterliegen, sicherer.

Nach einer weiteren vorteilhaften Ausgestaltung der Erfindung erfolgt die Verklemmung zwischen den Schwenkhebeln und dem Mehrkantrohr über das Mehrkantrohr übergreifende Bügel. Da die Bügel und damit auch die mit ihnen verbundenen Schwenkhebel in Axialrichtung des Mehrkantrohres verstellbar ist, läßt sich ein evtl. erforderlicher Polversatz leicht ausgleichen.

Weitere vorteilhafte Merkmale der Erfindung sind in Unteransprüchen angegeben.

Ein Ausführungsbeispiel der Erfindung wird unter Bezugnahme auf die Zeichnung erläutert; die einzige Figur der Zeichnung zeigt eine schematische Seitenansicht eines Pols eines Mittelspannungsschalters, der mit einer Vorrichtung gemäß der Erfindung ausgestattet ist.

An einem Polrahmen 5 ist mittels Stützisolatoren ein Schalterpol befestigt, dessen Schaltmesser 8 über einen Schubisolator 7 und einen Schwenkhebel 3 über einen nicht dargestellten Schalterantrieb zwischen der geschlossenen Stellung und der offenen Stellung umsteuerbar ist.

Der mit dem Schubisolator 7 über ein Gelenk 10 verbundene Schwenkhebel 3 ist auf einem einfachen Bolzen 4 im Polrahmen 5 gelagert.

Jeder Schwenkhebel 3 eines mehrpoligen Schalters ist mittels eines Bügels 2 mit einer Vierkantwelle 1 verklemmt, und mit dieser Vierkantwelle 1 ist ein Betätigungshebel 6 verbunden, der etwa parallel zum Schwenkhebel 3 verläuft und sich in entgegengesetzter Richtung schaltmesserseitig erstreckt.

Im Bereich des freien Endes dieses Betätigungshebels 6 ist eine Anschlußstelle 9 für den Schalterantrieb vorgesehen.

Aufgrund der Verklemmung der Schwenkhebel 3 mit einer Mehrkant- insbesondere Vierkantwelle und der Ansteuerung dieser Vierkantwelle über einen Betätigungshebel werden Abhängigkeiten von Klemmreibungen, wie sie in bekannten Ausführungen auftreten, sicher vermieden. Außerdem ist es von Vorteil, daß anstelle einer durchgehenden Lagerwelle für die verschiedenen Schwenkhebel 3 einzelne einfache Bolzen 4 verwendet werden können.

Vorzugsweise wird die Anordnung so ausgebildet, daß der Polrahmen 5 beim öffnen des Schalters gleichzeitig als Anschlag für die Vierkantwelle 1 dient.

Außerdem wird die Dimensionierung von Schwenkhebel 3 und Schubisolator 7 bevorzugt so gewählt, daß sich Schubisolator 7 und Schwenkhebel 3 im geöffneten Zustand des Schalters in einer Totpunktlage befinden, so daß die Schaltmesser 8 durch ihr Eigengewicht den Schalter nicht schließen können, wenn der Schalter in einer bezüglich der Darstellung in der Zeichnung um 90° im Gegenuhrzeigersinn verschwenkten Lage montiert ist.

## Patentansprüche

1. Vorrichtung zur mechanischen Verbindung der den einzelnen Polen zugeordneten Schaltmesser (8) eines Mittelspannungsschalters, insbesondere eines Mittelspannungs-Freiluftschalters mit einem Schalterantrieb, wobei jedem Schaltmesser (8) ein Schubisolator (7) und ein mit dem Schubisolator (7) gelenkig verbundener Schwenkhebel (3) zugeordnet, die Mehrkantwelle (1) mit den beabstandet nebeneinandergelegenen Schwenkhebeln (3) des jeweiligen Schalters verklemmt und mit der Mehrkantwelle (1) ein Betätigungshebel (6) verbunden ist, an dessen freiem Ende eine Anschlußstelle (9) für den Schalterantrieb vorgesehen ist,
dadurch **gekennzeichnet**,
daß jeder Schwenkhebel (3) auf einem im Polrahmen (5) angebrachten Bolzen (4) gelagert ist.

2. Vorrichtung nach Anspruch 1, dadurch **gekennzeichnet**, daß sich der Betätigungshebel (6) etwa parallel und entgegengesetzt zum Schwenkhebel (3) erstreckt.

3. Vorrichtung nach einem der vorhergehenden Ansprüche, dadurch **gekennzeichnet**, daß als Mehrkantwelle (1) eine Vierkantwelle vorgesehen ist.

4. Vorrichtung nach einem der vorhergehenden Ansprüche, dadurch **gekennzeichnet**, daß die Vierkantwelle als Hohlwelle ausgebildet ist.

5. Vorrichtung nach einem oder mehreren der vorhergehenden Ansprüche, dadurch **gekennzeichnet**, daß die Mehrkantwelle (1) mit dem jeweiligen Schwenkhebel (3) über einen Klemmbügel (2) verbunden ist.

6. Vorrichtung nach einem oder mehreren der vorhergehenden Ansprüche, dadurch **gekennzeichnet,** daß der Polrahmen (5) einen Anschlag für die Mehrkantwelle (1) bei geöffnetem Schaltmessers (8) bildet.

## Claims

1. Apparatus for the mechanical connection of the switch blades (8) of a medium voltage switch, in particular of a medium voltage free air switch, which are associated with the individual poles, to a switch drive, wherein a thrust insulator (7) and a pivot lever (3) hingedly connected to the thrust insulator (7) is associated with each switch blade (8), wherein the polygonal shaft (1) is clampingly connected to the pivot levers (3) of the respective switch, which are disposed spaced apart alongside one another, and wherein an actuating lever (6) is connected to the polygonal shaft (1) with a connection location (9) for the switch drive being provided at the free end of the actuation lever, characterised in that each pivotal lever (3) is journalled on a bolt (4) mounted in the pole frame (5).

2. Apparatus in accordance with claim 1, characterised in that the actuating lever (6) extends approximately parallel to and oppositely directed to the pivotal lever (3).

3. Apparatus in accordance with one of the preceding claims, characterised in that the polygonal shaft (1) is a square shaft.

4. Apparatus in accordance with one of the preceding claims, characterised in that the square shaft is formed as a hollow shaft.

5. Apparatus in accordance with one or more of the preceding claims, characterised in that the polygonal shaft (1) is connected to the respective pivot lever (3) via a clamping hoop (2).

6. Apparatus in accordance with one or more of the preceding claims, characterised in that the pole frame (5) forms an abutment for the polygonal shaft (1) when the switch blade (8) is open.

## Revendications

1. Appareil pour relier les couteaux de commutation (8) associés aux pôles individuels d'un commutateur moyenne tension, en particulier un commutateur moyenne tension destiné à être installé à l'extérieur, comprenant un entraînement de commutation, dans lequel à chaque couteau de commutation (8) sont associés un poussoir isolant (7) et un levier de basculement (3) relié de façon articulée au poussoir isolant (7), un arbre polygonal (1) étant bloqué avec les leviers de basculement (3), situés à distance les uns à côté des autres, du commutateur respectif, et un levier d'actionnement (6) étant relié à l'arbre polygonal (1), un point de raccordement (9) pour l'entraînement de commutation étant prévu à I'extrémité libre dudit levier d'actionnement (6), caractérisé en ce que chaque levier de basculement (3) est monté sur un goujon (4) monté dans le cadre (5) des pôles.

2. Appareil selon la revendication 1, caractérisé en ce que le levier d'actionnement (6) s'étend à peu près parallèlement et en direction opposée au levier de basculement (3).

3. Appareil selon l'une quelconque des revendications précédentes, caractérisé en ce que l'on prévoit en tant qu'arbre polygonal (1) un arbre à section carrée.

4. Appareil selon l'une quelconque des revendications précédentes, caractérisé en ce que l'arbre à section carrée est réalisé sous la forme d'un arbre creux.

5. Appareil selon l'une quelconque des revendications précédentes, caractérisé en ce que l'arbre polygonal (1) est relié au levier de basculement respectif (3) par l'intermédiaire d'un étrier de serrage (2).

6. Appareil selon l'une quelconque des revendications précédentes, caractérisé en ce que le cadre (5) des pôles forme une butée pour l'arbre polygonal (1) lorsque le couteau de commutation (8) est ouvert.
